# EUROPÄISCHE PATENTSCHRIFT

(11) **EP 1 077 094 B1**
(45) Veröffentlichungstag und Bekanntmachung des Hinweises auf die Patenterteilung: **22.01.2003**
(21) Anmeldenummer: 00113889.0
(22) Anmeldetag: 30.06.2000
(51) Int. Cl.: B08B 3/02, B65H 75/42

(54) **Hochdruckreinigungsgerät**
High pressure cleaning device
Appareil de nettoyage haute pression

(30) Priorität: 14.08.1999 DE 29914193 U
(43) Veröffentlichungstag der Anmeldung: 21.02.2001
(73) Patentinhaber: Alfred Kärcher GmbH & Co., 71364 Winnenden (DE)
(72) Erfinder: Ruckwied, David, 70825 Korntal (DE); Gerich, Josef, 71364 Winnenden (DE)
(74) Vertreter: Böhme, Ulrich, Dr. Dipl.-Phys.

(56) Entgegenhaltungen:
- EP-A- 0 446 653
- EP-A- 0 890 394
- DE-A- 3 619 326
- DE-U- 29 809 473

## Beschreibung

Die Erfindung betrifft ein Hochdruckreinigungsgerät mit einem Gehäuse, in dem Fördermittel für eine unter hohem Druck über eine flexible Hochdruckleitung abgegebene Reinigungsflüssigkeit angeordnet sind, und mit einer einen Wickelkern und über den Wickelkern radial vorstehende Seitenwände aufweisenden Schlauchtrommel zum Aufwickeln der Hochdruckleitung, die am Gehäuse drehbar gelagert ist und zumindest mit ihrem unteren Teil in eine Aufnahmekammer am Gehäuse eintaucht.

Bei derartigen Hochdruckreinigungsgeräten besteht die Gefahr, daß die auf der Schlauchtrommel aufgewickelte flexible Hochdruckleitung sich unkontrolliert von dem Wickelkern abhebt, dabei das Aufwickeln erschwert und an die Schlauchtrommel umgebenden Teilen anliegt, dabei kann die Hochdruckleitung beschädigt werden, das Aufund Abwickeln wird erschwert und bei beheizten Hochdruckreinigungsgeräten besteht zusätzlich die Gefahr, daß die die Schlauchtrommel umgebenden Teile durch die heiße Hochdruckleitung beschädigt werden.

Es ist Aufgabe der Erfindung, ein gattungsgemäßes Hochdruckreinigungsgerät so auszubilden, daß ein problemfreies Auf- und Abwickeln der Hochdruckleitung auf der Schlauchtrommel möglich wird.

Diese Aufgabe wird bei einem Hochdruckreinigungsgerät der eingangs beschriebenen Art erfindungsgemäß dadurch gelöst, daß im Bereich des unteren Teils der Schlauchtrommel mindestens ein Abschlußelement unmittelbar an den Außenumfang der Seitenwände anschließend am Gehäuse fest angeordnet ist, das sich über die gesamte Breite der Schlauchtrommel erstreckt.

Ein solches Abschlußelement schließt also den Wickelraum nach außen hin ab, der durch den Wickelkern einerseits und die beiden daran anschließenden Seitenwände andererseits definiert wird, und dadurch ist sichergestellt, daß die Hochdruckleitung nur in diesem abgeschlossenen Wickelraum verbleibt und nicht in Kontakt mit Teilen der Umgebung gelangt, beispielsweise mit Teilen des Gehäuses.

Günstig ist es dabei, wenn in Umfangsrichtung der Schlauchtrommel im Abstand zueinander mehrere derartige Abschlußelemente angeordnet sind, so daß zwischen diesen ein Freiraum verbleibt. Dies ist insbesondere wichtig, um eine gute Belüftung das Wickelraumes zu erreichen und damit eine sichere Abkühlung des Hochdruckschlauches, um Wärmestaus zu vermeiden.

Insbesondere kann vorgesehen, daß Abschlußelemente nur an der unteren Hälfte der Schlauchtrommel vorgesehen sind, dadurch ist es möglich, die Schlauchtrommel von oben her in die Aufnahmekammer einzusetzen und nach oben hin wieder herauszunehmen, ohne die Abschlußelemente in irgendeiner Weise entfernen zu müssen.

Die Abschlußelemente können beispielsweise an Seitenwänden der Aufnahmekammern gehalten sein.

Bei einem anderen bevorzugten Ausführungsbeispiel ist vorgesehen, daß die Abschlußelemente an einem Einsatz gehalten sind, der in die Aufnahmekammer einsetzbar ist. Es ist dadurch ohne weiteres möglich, auch bei vorhandenen Geräten durch das Einsetzen eines solchen Einsatzes Abschlußelemente an der Schlauchtrommel vorzusehen, die den Wickelraum abschließen.

Besonders vorteilhaft ist es, wenn die Abschlußelemente aus Metall bestehen. Wenn sich die Hochdruckleitung an diese Abschlußelemente anlegt, ergibt sich ein wärmeleitender Kontakt, die Abschlußelemente strahlen dann die von der Hochdruckleitung aufgenommene Wärme in die Umgebung ab und führen zu einer sehr effektiven Kühlung des im Wickelraum aufgewickelten Teils der Hochdruckleitung.

Die Abschlußelemente können sehr unterschiedlich ausgebildet sein, es kann sich dabei um Gitter, Lochbleche oder ähnliche Teile handeln, besonders vorteilhaft ist es, wenn die Abschlußelemente als parallel zur Drehachse der Schlauchtrommel verlaufende Stege ausgebildet sind.

Insbesondere können diese Stege um ihre Längsachse drehbar gelagert sein, so daß die an ihnen anliegende und durch Drehung der Schlauchtrommel mitgenommene Hochdruckleitung an den Stegen abrollen kann. Gleitbewegungen werden dadurch vermieden, und dies schont die Hochdruckleitung.

Besonders günstig ist es dabei, wenn die Stege einen kreisförmigen Querschnitt aufweisen.

Bei einer bevorzugten Ausführungsform erstreckt sich die Aufnahmekammer bis zur Drehachse der Schlauchtrommel und ist an ihrer Oberseite offen. Auch dies erleichtert das Einsetzen und die Herausnahme der gesamten Schlauchtrommel.

Vorzugsweise ist die Aufnahmekammer in das Gehäuse integriert.

Dabei ist es vorteilhaft, wenn die Aufnahmekammer an einer Seitenwand zum Innenraum des Gehäuses hin offen ist, dadurch ergibt sich eine zusätzliche Lüftungsöffnung für das Gehäuseinnere, und der entstehende Luftstrom streicht auch an der Hochdruckleitung vorbei und kann diese kühlen.

Die nachfolgende Beschreibung einer bevorzugten Ausführungsform der Erfindung dient im Zusammenhang mit der Zeichnung der näheren Erläuterung. Es zeigen:
- Figur 1:: eine schematische Seitenansicht eines fahrbaren Hochdruckreinigungsgerätes mit einer in eine Aufnahmekammer eingesetzten Schlauchtrommel (teilweise geschnitten).
- Figur 2:: eine vergrößerte Detailschnittansicht längs Linie 2-2 in Figur 3, wobei der Einsatz längs Linie A-A in Figur 3 geschnitten ist.
- Figur 3:: eine Schnittansicht längs Linie 3-3 in Figur 2 und
- Figur 4:: eine Teilansicht einer abgewandelten Ausführungsform, bei der die Stege am Gehäuse gehalten sind.

Das in der Zeichnung dargestellte Hochdruckreinigungsgerät 1 umfaßt ein Gehäuse 2, welches auf Rädern 3 fahrbar gelagert ist und welches Aggregate 4 zum Ansaugen einer Reinigungsflüssigkeit und zur Abgabe dieser Reinigungsflüssigkeit unter hohem Druck und gegebenenfalls zur Aufheizung der Reinigungsflüssigkeit sowie zur Zugabe von Reinigungschemikalien enthält, diese sind an sich bekannter Bauart und daher in der Zeichnung nur gestrichelt angedeutet.

An das Gehäuse schließt sich an einer Stirnseite desselben eine Aufnahmekammer 5 an mit einem geschlossenen Boden 6 und mit Seitenwänden 7, die zur Oberseite hin und zum Inneren des Gehäuses 2 hin offen ist und in die eine Schlauchtrommel 8 eintaucht, die ihrerseits einen zylindrischen Wickelkern 9 und auf beiden Seiten daran anschließende, radial über den Wickelkern 9 vorstehende Seitenwände 10 aufweist.

Die Schlauchtrommel 8 ist an der Oberseite der Aufnahmekammer 5 um eine Drehachse verdrehbar an der Aufnahmekammer 5 gelagert, die parallel zur Längsrichtung des Gehäuses 2 verläuft, die Schlauchtrommel 8 taucht dadurch mit ihrer unteren Hälfte in die Aufnahmekammer 5 ein und ragt mit der oberen Hälfte aus der Aufnahmekammer 5 heraus.

Auf die Schlauchtrommel 8 ist eine Hochdruckleitung in Form eines flexiblen Hochdruckschlauches 11 aufgewikkelt, dessen Ende in den Wickelkern 9 eintaucht und dort über eine stationäre Flüssigkeitskupplung in der Drehachse der Schlauchtrommel 8 mit einer gehäusefesten Zufuhrleitung 12 verbunden ist. Diese Kupplung ist in der Zeichnung nicht näher dargestellt, es handelt sich hier um eine Kupplung, die bei jeder Stellung der Schlauchtrommel eine Verbindung mit der gehäusefesten Zufuhrleitung 12 herstellt. Diese Zufuhrleitung 12 steht ihrerseits mit dem Druckauslaß der Aggregate 4 in Verbindung, d. h. über diese Zufuhrleitung 12 wird die unter Druck stehende, gegebenenfalls aufgeheizte und mit Chemikalien versetzte Reinigungsflüssigkeit dem Hochdruckschlauch 11 zugeführt.

Bei dem Ausführungsbeispiel der Figuren 1 bis 3 ist in die Aufnahmekammer 5 ein Einsatz 13 eingesetzt, der den Zwischenraum zwischen dem Boden 6 der Aufnahmekammer 5 und dem Außenumfang der Seitenwände 10 der Schlauchtrommel 8 ausfüllt. Dieser Einsatz 13 weist zwei parallele Seitenwände 14 mit großen Durchbrechungen 15 auf, die auch als Gitterwände bezeichnet werden könnten, da die Durchbrechungen 15 einen wesentlichen Teil der Fläche der Seitenwände ausmachen. Die obere Kante 16 dieser Seitenwände 14 verläuft konzentrisch zur Drehachse der Schlauchtrommel 8 in geringem Abstand von der Aussenkante 17 der kreisförmig ausgebildeten Seitenwände 10 der Schlauchtrommel 8, und im Bereich dieser Kante 16 des Einsatzes 13 sind zwischen den beiden parallel zueinander und im Abstand zueinander verlaufenden Seitenwänden 14 mehrere Stege 18 gelagert, die parallel zur Drehachse der Schlauchtrommel 8 verlaufen, längs der Kante 16 und damit auch längs der Außenkante 17 im Abstand zueinander verteilt sind und die die beiden Seitenwände 14 an ihrer Oberseite somit miteinander verbinden. Die Stege 18 sind nur im Innern der Aufnahmekammern 5 angeordnet, sie liegen also nur der unteren Hälfte der Schlauchtrommel 8 unmittelbar gegenüber, und sie erstrecken sich über die gesamte Breite der Schlauchtrommel 8, so daß der Wickelraum 19 der Schlauchtrommel 8, der durch den Wickelkern 9 und die Seitenwände 10 definiert wird, nach außen durch die Stege 18 abgeschlossen wird.

Die Stege 18 sind in den Seitenwänden 14 um ihre Längsachse frei drehbar gelagert und bestehen aus Metall, während die Seitenwände 14 und damit der Rest des Einsatzes 13 vorzugsweise aus Kunststoff hergestellt sind.

Durch die Stege 18, von denen beispielsweise längs des Umfanges der Schlauchtrommel fünf Stück vorgesehen sein können, wird der Hochdruckschlauch 11 im Inneren des Wickelraumes 19 gehalten, so daß eine unbeabsichtigte Schlaufenbildung beim Abwickeln, ein Verklemmen zwischen dem Rand der Schlauchtrommel 8 und der Umgebung, eine unerwünschte Berührung der Aufnahmekammer 5 sowie eine Abnützung des Hochdruckschlauches 11 mit Sicherheit vermieden werden. Der Hochdruckschlauch legt sich beim Aufweiten an die Stege 18 an und kann bei der Drehung der Schlauchtrommel zusammen mit diesen abrollen, so daß Gleitbewegungen vermieden werden, die Stege 18 führen weiterhin aufgrund ihrer Wärmeleitfähigkeit zur Kühlung des Hochdruckschlauches 11 und ermöglichen durch den gegenseitigen Abstand den Durchtritt von Luftströmen, die ebenfalls zur Kühlung beitragen.

Die Anordnung der Stege 18 an einem Einsatz 13 macht es möglich, derartige Stege auch in Aufnahmekammern 5 anzuordnen, die ursprünglich ohne derartige Stege konzipiert waren, es genügt dazu, nacheinander den Einsatz 13 und dann die Schlauchtrommel 8 in die Aufnahmekammer 5 einzusetzen.

Bei einer abgewandelten Ausführungsform, wie sie in Figur 4 dargestellt ist, bei der einander entsprechende Teile dieselben Bezugszeichen tragen, sind die Stege 18 nicht zwischen den Seitenwänden eines Einsatzes angeordnet, sondern zwischen Seitenwänden 7 der Aufnahmekammer 5, auch hier können die Stege um ihre Längsachse drehbar gelagert sein.

## Patentansprüche

1. Hochdruckreinigungsgerät (1) mit einem Gehäuse (2), in dem Fördermittel für eine unter hohem Druck über eine flexible Hochdruckleitung (11) abgegebene Reinigungsflüssigkeit angeordnet sind, und mit einer einen Wickelkern (9) und über den Wickelkern (9) radial vorstehende Seitenwände (10) aufweisenden Schlauchtrommel (8) zum Aufwickeln der Hochdruckleitung (11), die am Gehäuse (2) drehbar gelagert ist und zumindest mit ihrem unteren Teil in eine Aufnahmekammer (5) am Gehäuse (2) eintaucht, **dadurch gekennzeichnet, daß** im Bereich des unteren Teils der Schlauchtrommel (8) mindestens ein Abschlußelement (18) unmittelbar an den Außenumfang (17) der Seitenwände (10) anschließend am Gehäuse fest angeordnet ist, das sich über die gesamte Breite der Schlauchtrommel (8) erstreckt.

2. Hochdruckreinigungsgerät nach Anspruch 1, **dadurch gekennzeichnet, daß** in Umfangsrichtung der Schlauchtrommel (8) im Abstand zueinander mehrere derartige Abschlußelemente (18) angeordnet sind.

3. Hochdruckreinigungsgerät nach Anspruch 2, **dadurch gekennzeichnet, daß** Abschlußelemente (18) nur an der unteren Hälfte der Schlauchtrommel (8) vorgesehen sind.

4. Hochdruckreinigungsgerät nach einem der voranstehenden Ansprüche, **dadurch gekennzeichnet, daß** die Abschlußelemente (18) an Seitenwänden (7) der Aufnahmekammer (5) gehalten sind.

5. Hochdruckreinigungsgerät nach einem der Ansprüche 1 bis 3, **dadurch gekennzeichnet, daß** die Abschlußelemente (18) an einem Einsatz (13) gehalten sind, der in die Aufnahmekammern (5) einsetzbar ist.

6. Hochdruckreinigungsgerät nach einem der voranstehenden Ansprüche, **dadurch gekennzeichnet, daß** die Abschlußelemente als parallel zur Drehachse der Schlauchtrommeln (8) verlaufende Stege (18) ausgebildet sind.

7. Hochdruckreinigungsgerät nach Anspruch 6, **dadurch gekennzeichnet, daß** die Stege (18) um ihre Längsachse drehbar gelagert sind.

8. Hochdruckreinigungsgerät nach einem der Ansprüche 6 oder 7, **dadurch gekennzeichnet, daß** die Stege (18) einen kreisförmigen Querschnitt aufweisen.

9. Hochdruckreinigungsgerät nach einem der voranstehenden Ansprüche, **dadurch gekennzeichnet, daß** die Aufnahmekammer (5) sich bis zur Drehachse der Schlauchtrommel (8) erstreckt und an ihrer Oberseite offen ist.

10. Hochdruckreinigungsgeräte nach einem der voranstehenden Ansprüche, **dadurch gekennzeichnet, daß** die Aufnahmekammer (5) in das Gehäuse (2) integriert ist.

11. Hochdruckreinigungsgerät nach Anspruch 10, **dadurch gekennzeichnet, daß** die Aufnahmekammer (5) an einer Seitenwand zum Innenraum des Gehäuses (2) hin offen ist.

## Claims

1. A high-pressure cleaning device (1) with a housing (2), in which are arranged conveying means for a cleaning fluid discharged at high pressure by way of a flexible high-pressure line (11), and with a hose reel (8) - comprising a winding core (9) and lateral walls (10) projecting radially beyond the winding core (9) - for winding up the high-pressure line (11), which is mounted on the housing (2) in a rotatable manner and dips at least with its lower part into a receiving chamber (5) on the housing (2), **characterized in that** in the region of the lower part of the hose reel (8) at least one closure member (18) is arranged in a fixed manner directly on the outer periphery (17) of the lateral walls (10) adjacent to the housing, which extends over the entire width of the hose reel (8).

2. A high-pressure cleaning device according to Claim 1, **characterized in that** a plurality of closure members (18) of this type are arranged spaced from one another in the peripheral direction of the hose reel (8).

3. A high-pressure cleaning device according to Claim 2, **characterized in that** closure members (18) are provided only on the lower half of the hose reel (8).

4. A high-pressure cleaning device according to one of the preceding Claims, **characterized in that** the closure members (18) are held on lateral walls (7) of the receiving chamber (5).

5. A high-pressure cleaning device according to one of Claims 1 to 3, **characterized in that** the closure members (18) are held on an insert (13) which can be inserted into the receiving chambers (5).

6. A high-pressure cleaning device according to one of the preceding Claims, **characterized in that** the closure members are constructed in the form of webs (18) extending parallel to the axis of rotation of the hose reels (8).

7. A high-pressure cleaning device according to Claim 6, **characterized in that** the webs (18) are mounted so as to be rotatable about their longitudinal axis.

8. A high-pressure cleaning device according to one of Claims 6 and 7, **characterized in that** the webs (18) have a circular cross-section.

9. A high-pressure cleaning device according to one of the preceding Claims, **characterized in that** the receiving chamber (5) extends as far as the axis of rotation of the hose reel (8) and is open on its upper side.

10. A high-pressure cleaning device according to one of the preceding Claims, **characterized in that** the receiving chamber (5) is integrated in the housing (2).

11. A high-pressure cleaning device according to Claim 10, **characterized in that** the receiving chamber (5) is open on a lateral wall towards the interior of the housing (2).

## Revendications

1. Appareil de nettoyage à haute pression (1), comportant un boîtier (2) dans lequel sont agencés des moyens de convoyage pour un liquide de nettoyage distribué sous haute pression via une conduite flexible (11) sous haute pression, et comportant un tambour à tuyau (8) qui comprend un noyau d'enroulement (9) et des parois latérales (10) dépassant radialement au-delà du noyau d'enroulement (9), qui est destiné à enrouler la conduite sous haute pression (11) et qui est monté mobile en rotation sur le boîtier (2) et plonge au moins avec sa partie inférieure dans une chambre de réception (5) sur le boîtier (2), **caractérisé en ce qu'**il est prévu, dans la zone de la partie inférieure du tambour à tuyau (8), au moins un élément de fermeture (18) agencé fermement sur le boîtier, qui se raccorde directement à la périphérie extérieure (17) des parois latérales (10) et qui s'étend sur toute la largeur du tambour à tuyau (8).

2. Appareil de nettoyage à haute pression selon la revendication 1, **caractérisé en ce que** plusieurs de ces éléments de fermeture (18) sont agencés à distance les uns des autres en direction périphérique du tambour à tuyau (8).

3. Appareil de nettoyage à haute pression selon la revendication 2, **caractérisé en ce que** les éléments de fermeture (18) ne sont prévus que sur la moitié inférieure du tambour à tuyau (8).

4. Appareil de nettoyage à haute pression selon l'une des revendications précédentes, **caractérisé en ce que** les éléments de fermeture (18) sont maintenus sur des parois latérales (7) de la chambre de réception (5).

5. Appareil de nettoyage à haute pression selon l'une des revendications 1 à 3, **caractérisé en ce que** les éléments de fermeture (18) sont maintenus sur un insert (13) susceptible d'être mis en place dans les chambres de réception (5).

6. Appareil de nettoyage à haute pression selon l'une des revendications précédentes, **caractérisé en ce que** les éléments de fermeture sont réalisés sous forme de barrettes (18) s'étendant parallèlement à l'axe de rotation du tambour à tuyau (8).

7. Appareil de nettoyage à haute pression selon la revendication 6, **caractérisé en ce que** les barrettes (18) sont montées mobiles en rotation autour de leur axe longitudinal.

8. Appareil de nettoyage à haute pression selon l'une ou l'autre des revendications 6 et 7, **caractérisé en ce que** les barrettes (18) présentent une section circulaire.

9. Appareil de nettoyage à haute pression selon l'une des revendications précédentes, **caractérisé en ce que** la chambre de réception (5) s'étend jusqu'à l'axe de rotation du tambour à tuyau (8) et est ouverte sur sa face supérieure.

10. Appareil de nettoyage à haute pression selon l'une des revendications précédentes, **caractérisé en ce que** la chambre de réception (5) est intégrée dans le boîtier (2).

11. Appareil de nettoyage à haute pression selon la revendication 10, **caractérisé en ce que** la chambre de réception (5) est ouverte sur une paroi latérale vers le volume intérieur du boîtier (2).
